# EUROPÄISCHE PATENTSCHRIFT

(11) **EP 1 258 444 B1**
(45) Veröffentlichungstag und Bekanntmachung des Hinweises auf die Patenterteilung: **05.10.2005**
(21) Anmeldenummer: 02009915.6
(22) Anmeldetag: 03.05.2002
(51) Int. Cl.: B66B 13/24

(54) **Entriegelungsvorrichtung an Schachttüren von Aufzügen**
Unlocking device for landing doors of elevators
Dispositif de déverrouillage pour portes palières d' ascenseurs

(30) Priorität: 14.05.2001 EP 01810471
(43) Veröffentlichungstag der Anmeldung: 20.11.2002
(73) Patentinhaber: INVENTIO AG, CH-6052 Hergiswil (CH)
(72) Erfinder: Weidmann, Roland, 89143 Blaubeuren (DE); Christen, Jules, 6034 Inwil (CH)

(56) Entgegenhaltungen:
- DE-C- 254 990
- FR-A- 2 670 194
- US-A- 1 269 927
- US-A- 4 454 931

## Beschreibung

Die Erfindung betrifft eine Entriegelungsvorrichtung an Schachttüren von Aufzügen, gemäss Oberbegriff des Patentanspruches 1.

Die Schachttüren eines Aufzuges sind im geschlossenem Zustand mit dem Türrahmen verriegelt, wobei in der Regel ein drehbar an der Schachttür angebrachter Verriegelungshebel mit einem am Türrahmen befestigten Verriegelungsglied im Eingriff ist. Im Normalbetrieb wird der Verriegelungshebel durch einen auf der Aufzugskabine montierten Entriegelungsmechanismus entriegelt. Um bei Pannen oder in anderen Notfällen in den Aufzugsschacht zu gelangen, muss es möglich sein, dass eine verriegelte Schachttür vom Stockwerk aus von einer autorisierten Person geöffnet werden kann, zu welchem Zweck Entriegelungsvorrichtungen vorgesehen sind.

Mit der Europäischen Patentanmeldung EP-A-838425 ist eine Vorrichtung zur Notentriegelung von Aufzugstüren bekannt geworden, bei der ein schwenkbar an einem mit dem Gehängewagen der Schachttür verbundenen Trägerblech gelagerter Hakenriegel vorgesehen ist. Der Hakenriegel ist als Doppelhebel ausgebildet, wobei der eine Hebelarm einen Haken aufweist und der andere Hebelarm mit einem Gewicht versehen ist, so dass der Haken stets nach oben gedrückt wird. Der Haken greift dabei in eine Ausnehmung eines ortsfest angebrachten Verankerungselementes ein, so dass ein seitliches Verschieben des Gehängewagens bzw. der Schachttür nicht möglich ist. Am Hakenriegel ist ein Auslösesteg mit einer Abbiegung befestigt, die beim Schliessen der Schachttür unter eine Auslösestange geschoben wird. Die Auslösestange ist an einem drehbar angeordnetem Drehhebel befestigt, der mittels einer Zugfeder in der Verriegelungsstellung gehalten wird. Der Drehhebel ist mit einem Ende eines Bowdenzuges verbunden, dessen anderes Ende an einem Zughebel eines Betätigungselementes befestigt ist. Das Betätigungselement ist an der Unterseite eines Sichtkämpfers angeordnet und vom Flur des Gebäudes aus zugänglich.

Der Erfindung liegt die Aufgabe zugrunde, eine gegenüber der vorstehend beschriebenen einfachere Entriegelungsvorrichtung vorzuschlagen.

Diese Aufgabe wird durch die im Patentanspruch 1 angegebene Erfindung gelöst. Hierbei steht der Verriegelungshebel über einen Entriegelungsschieber mit einer Betätigungseinrichtung in Wirkverbindung. Der Entriegelungsschieber besteht lediglich aus einem Stück und wird unmittelbar von einem Trägerblech gehalten und geführt. Die Betätigungseinrichtung weist ein am Trägerblech drehbar gelagertes Betätigungsglied auf, das mit einer Spindel drehfest verbunden ist, die mit einem nicht-selbsthemmenden Steilgewinde versehen ist. Auf der Spindel ist eine Spindelmutter geführt, an welcher der Entriegelungsschieber befestigt ist.

Die mit der Erfindung erzielten Vorteile sind darin zu sehen, dass der Entriegelungsschieber nur aus einem Stück besteht und zu seiner Führung und Halterung keine zusätzlichen Teile benötigt werden, wohingegen beim Stand der Technik mehrere Teile für die Verbindung zwischen dem Hakenriegel und dem Betätigungselement erforderlich sind. Ein weiterer Vorteil besteht darin, dass für die Rückstellung keine Feder verwendet wird. Damit wird die Bruchgefahr, wie sie für die im genannten Stand der Technik verwendete Zugfeder mit angebogenen Oesen besteht, vermieden und die Betriebssicherheit verbessert. Mit den vorgeschlagenen Massnahmen kann daher eine kostengünstige, sichere und platzsparende Lösung realisiert werden.

Im folgenden wird die Erfindung anhand eines Ausführungsbeispieles im Zusammenhang mit der Zeichnung näher erläutert. Es zeigen:
- Fig.1: Eine Ansicht der Entriegelungsvorrichtung in Richtung A der Fig.2,
- Fig.2: eine Ansicht der Entriegelungsvorrichtung in Richtung B der Fig.1, in grösserem Massstab und
- Fig.3: eine Betätigungseinrichtung der Entriegelungsvorrichtung gemäss Fig.1 und 2 in grösserem Massstab.

In den Fig.1 bis 3 ist mit 1 ein mit dem Türrahmen einer Schachttür verbundenes Trägerblech bezeichnet, an dem ein Verriegelungsglied 2 befestigt ist. Ein Verriegelungshebel 3 ist um eine Achse 4 drehbar an einem nicht weiter dargestellten Hängewagen der Schachttür gelagert. Der Verriegelungshebel 3 in Form eines Doppelhebels, weist an dem einen Hebelarm 5 einen Haken 6 auf, während an dem anderen Hebelarm 7 ein Gewicht 8 befestigt ist. In verriegeltem Zustand ist unter dem Einfluss des Gewichtes 8 der eine Hebelarm 5 angehoben und der Haken 6 mit dem Verriegelungsglied 2 im Eingriff.

Am anderen Hebelarm 7 des Verriegelungshebels 3 ist ein Bolzen 9 befestigt. Unterhalb des Bolzens 9 ist ein Entriegelungsschieber 10 angeordnet, der verschiebbar am Trägerblech 1 anliegend geführt und gehalten wird. Zu diesem Zweck ist im Trägerblech 1 ein Ausschnitt 11 vorgesehen und das Trägerblech 1 auf der Höhe des Ausschnittes 11 durch zweimaliges Abbiegen in stumpfen Winkeln derart verformt, dass der Entriegelungsschieber 10 erst an der einen Seite des Trägerbleches 1 und dann an dessen anderer Seite geführt wird. Ein unteres Teil 10.1 des Entriegelungsschiebers 10 ist breiter als ein oberes Teil 10.2 des Entriegelungsschiebers 10, wobei an den oberen Ecken des unteren Teiles 10.1 und am oberen Teil 10.2 reibungsvermindernde Beläge 12, 13, 14 vorgesehen sind. Der Entriegelungsschieber 10 ist an seinem unteren Ende mit einer Betätigungseinrichtung 20 verbunden.

Die Betätigungseinrichtung 20 weist ein mit einem Dreikant versehenes Betätigungsglied 21 auf, das in einer am Trägerblech 1 befestigten Lagerplatte 22 drehbar gelagert ist. Das Betätigungsglied 21 ist mit einer Spindel 23 drehfest verbunden, die mit einem ein- oder mehrgängigen - vorzugsweise zweigängigen - nicht-selbsthemmenden Steilgewinde, beispielsweise Trapezgewinde, versehen ist. Eine auf der Spindel 23 sitzende Spindelmutter 24 ist mit dem Entriegelungsschieber 10 verschraubt, so dass beim Drehen des Betätigungsgliedes 21 mittels eines Dreikantschlüssels der Entriegelungsschieber 10 nach oben gegen den Bolzen 9 geschoben, der Verriegelungshebel 3 geschwenkt und die Schachttür entriegelt wird. Beim Verriegelungsvorgang wird die Abwärtsbewegung des Entriegelungsschiebers 10 durch das Gewicht 8 des Verriegelungshebels 3 eingeleitet und durch die reibungarme Gestaltung des Entriegelungsschiebers 10 und der Betätigungseinrichtung 20 unterstützt, bis die Spindel 23, bzw. der Entriegelungsschieber 10, wieder die Ausgangsstellung erreicht hat.

## Patentansprüche

1. Not-Entriegelungsvorrichtung einer Aufzugs-Schachttüre, die ein manuell drehbares Betätigungsglied aufweist, das von einem vor der Aufzugs-Schachttüre liegenden Stockwerk aus betätigbar ist und mit einem Verriegelungshebel in mechanischer Wirkverbindung steht,
**dadurch gekennzeichnet,**
**dass** die mechanische Wirkverbindung eine Gewindespindel (23), eine entlang der Gewindespindel (23) bewegbare Spindelmutter (24) und ein die Bewegung der Spindelmutter (24) auf den Verriegelungshebel (3) übertragendes Entriegelungselement (10) umfasst.

2. Not-Entriegelungsvorrichtung einer Aufzugs-Schachttüre nach Anspruch 1,
**dadurch gekennzeichnet,**
**dass** die Gewindespindel (23) mit einem nicht-selbsthemmenden Steilgewinde versehen ist.

3. Not-Entriegelungsvorrichtung einer Aufzugs-Schachttüre nach Anspruch 2,
**dadurch gekennzeichnet,**
**dass** das nicht-selbsthemmende Steilgewinde der Gewindespindel (23) ein Trapezgewinde ist.

4. Not-Entriegelungsvorrichtung einer Aufzugs-Schachttüre nach einem der Ansprüche 1 - 3,
**dadurch gekennzeichnet,**
**dass** die Gewindespindel (23) an einem ihrer Enden ein dreikantförmiges Betätigungsglied (21) aufweist.

5. Not-Entriegelungsvorrichtung einer Aufzugs-Schachttüre nach einem der Ansprüche 1 - 3
**dadurch gekennzeichnet,**
**dass** der Verriegelungshebel (3), das Entriegelungselement (10) und die Gewindespindel (23) auf einem Trägerblech (1) montiert sind, wobei das Entriegelungselement (10) als ein am Trägerblech (1) geführter Entriegelungsschieber (10) ausgeführt ist.

6. Not-Entriegelungsvorrichtung einer Aufzugs-Schachttüre nach Anspruch 5,
**dadurch gekennzeichnet,**
**dass** im Trägerblech (1) ein Ausschnitt (11) vorgesehen ist, und das Trägerblech (1) auf der Höhe dieses Ausschnittes (11) durch zweimaliges Abbiegen in stumpfen Winkeln derart verformt ist, dass der Ausschnitt (11) eine Durchtrittsöffnung für den Entriegelungsschieber (10) bildet, durch die der Entriegelungsschieber (10) hindurchgeführt ist, wobei dieser erst durch die eine Seite des Trägerbleches (1) und dann durch dessen andere Seite geführt ist.

7. Not-Entriegelungsvorrichtung einer Aufzugs-Schachttüre nach Anspruch 5,
**dadurch gekennzeichnet,**
**dass** der Entriegelungsschieber (10) reibungsvermindernde Beläge (12,13,14) aufweist.

## Claims

1. Emergency unlocking device for landing doors of elevators which has a manually turnable operating member which can be actuated from a landing situated in front of the landing doors of the elevator and is in mechanical functional contact with a locking-lever,
**characterized in that**
the mechanical functional contact comprises a threaded spindle (23), a spindle-nut (24) which is movable along the threaded spindle (23), and an unlocking element (10) which transmits the movement of the spindle-nut (24) to the locking-lever (3).

2. Emergency unlocking device for landing doors of elevators according to Claim 1,
**characterized in that**
the threaded spindle (23) is provided with a non-self-locking coarse-pitch thread.

3. Emergency unlocking device for landing doors of elevators according to Claim 2,
**characterized in that**
the non-self-locking coarse-pitch thread of the threaded spindle (23) is a trapezoidal thread.

4. Emergency unlocking device for landing doors of elevators according to one of claims 1 - 3,
**characterized in that**
at one of its ends the threaded spindle (23) has a triangular shaped actuating member (21).

5. Emergency unlocking device for landing doors of elevators according to one of claims 1 - 3,
**characterized in that**
the unlocking-lever (3), the unlocking element (10), and the threaded spindle (23) are mounted on a carrier-plate (1), the unlocking element (10) being executed as an unlocking-slide (10) guided on the carrier-plate (1).

6. Emergency unlocking device for landing doors of elevators according to Claim 5,
**characterized in that**
provided in the carrier-plate (1) is a cutout (11) and at the height of this cutout (11) the carrier-plate (1) is so formed in obtuse angles by double-bending that the cutout (11) forms a pass-through opening for the unlocking-slide (1) through which the unlocking-slide (10) is passed, it being passed first through one side of the carrier-plate (1) and then through its other side.

7. Emergency unlocking device for landing doors of elevators according to Claim 5,
**characterized in that**
the unlocking-slide (10) has friction-reducing coatings (12, 13, 14).

## Revendications

1. Dispositif de déverrouillage de secours d'une porte palière d'ascenseur, qui comporte un organe d'actionnement apte à tourner manuellement qui peut être actionné d'un étage situé avant ladite porte palière et est en relation fonctionnelle mécanique avec un levier de verrouillage,
**caractérisé en ce que** la liaison fonctionnelle mécanique comprend une tige filetée (23), un écrou (24) mobile le long de la tige filetée (23) et un élément de déverrouillage (10) qui transmet le mouvement de l'écrou (24) au levier de verrouillage (3).

2. Dispositif de déverrouillage de secours d'une porte palière d'ascenseur selon la revendication 1, **caractérisé en ce que** la tige filetée (23) est pourvue d'un filetage à pas rapide non autobloquant.

3. Dispositif de déverrouillage de secours d'une porte palière d'ascenseur selon la revendication 2, **caractérisé en ce que** le filetage à pas rapide non autobloquant de la tige filetée (23) est un filetage trapézoïdal.

4. Dispositif de déverrouillage de secours d'une porte palière d'ascenseur selon l'une des revendications 1 à 3, **caractérisé en ce que** la tige filetée (23) présente à l'une de ses extrémités un organe d'actionnement triangulaire (21).

5. Dispositif de déverrouillage de secours d'une porte palière d'ascenseur selon l'une des revendications 1 à 3, **caractérisé en ce que** le levier de verrouillage (3), l'élément de déverrouillage (10) et la tige filetée (23) sont montés sur une tôle de support (1), l'élément de déverrouillage (10) étant conçu comme un coulisseau de déverrouillage (10) guidé sur la tôle de support (1).

6. Dispositif de déverrouillage de secours d'une porte palière d'ascenseur selon la revendication 5, **caractérisé en ce qu'**une découpe (11) est prévue sur la tôle de support (1) et celle-ci, à la hauteur de ladite découpe (11), est déformée suivant des angles obtus grâce à un double pliage de telle sorte que la découpe (11) forme une ouverture de passage pour le coulisseau de déverrouillage (10), lequel est guidé tout d'abord par un côté de la tôle de support (1), puis par l'autre côté.

7. Dispositif de déverrouillage de secours d'une porte palière d'ascenseur selon la revendication 5, **caractérisé en ce que** le coulisseau de déverrouillage (10) présente des revêtements (12, 13, 14) qui réduisent la friction.
